# EUROPÄISCHE PATENTSCHRIFT

(11) **EP 0 564 863 B1**
(45) Veröffentlichungstag und Bekanntmachung des Hinweises auf die Patenterteilung: **24.01.1996**
(21) Anmeldenummer: 93104417.6
(22) Anmeldetag: 18.03.1993
(51) Int. Cl.: E05C 9/12

(54) **Antrieb eines Riegelstangenbeschlages eines Fensters oder einer Tür**
Latch rod operating structure of a window or door
Actionnement pour système de tige de verrouillage sur une fenêtre ou sur une porte

(30) Priorität: 06.04.1992 DE 4211464
(43) Veröffentlichungstag der Anmeldung: 13.10.1993
(73) Patentinhaber: SCHÜCO International KG, D-33609 Bielefeld (DE)
(72) Erfinder: Tönsmann, Armin, Dipl.-Ing., 33818 Leopoldshöhe (DE)
(74) Vertreter: Stracke, Alexander, Dipl.-Ing.

(56) Entgegenhaltungen:
- AT-B- 364 946

## Beschreibung

Die Erfindung bezieht sich auf einen Antrieb eines Riegelstangenbeschlages eines Fensters oder einer Tür, bestehend aus einem am Flügelrahmen drehbar gelagerten Handgriff und einem im Flügelrahmen angeordneten Getriebe mit einem Ritzel und einer Zahnstange, wobei die Zahnstange mit Riegelstangen gekoppelt ist.

Es ist ein Antrieb dieser Art bekannt (DE 88 14 754.1 U1), bei dem das Getriebe mit dem zugeordneten Gehäuse eines große Bauhöhe aufweist, so daß im Flügelrahmen, der aus stranggepreßten Hohlkammerprofilen aufgebaut ist, eine Ausfräsung erforderlich wird. Diese Ausfräsung wird im Boden einer Nut des Flügelrahmenprofils vorgenommen, in der die mit der Zahnstange gekoppelten Riegelstangen gleitbar gelagert sind. Das Getriebegehäuse erstreckt sich durch die Ausfräsung im Nutboden in eine Hohlkammer des Flügelrahmenprofils. Im Getriebegehäuse ist ein Ritzel gelagert, das über den Handgriff betätigt wird und mit der Zahnstange in Eingriff steht, die mit den Riegelstangen gekoppelt ist.

Sämtliche Getriebe zur Betätigung eines Drehkippfensters oder einer Drehkipptür haben gemeinsam, daß der Handgriff einen Drehwinkel von 180° zuläßt, in dem der Riegelstangenbeschlag von der Verschlußstellung über die Drehstellung in die Kippstellung bewegt werden kann.

Da der Verstellweg von dem Zahnkreisdurchmesser des auf die Zahnstange wirkenden Ritzels abhängt, kann nur bei einem ausreichenden Raum innerhalb des Flügelrahmenprofils der Handgriff unmittelbar auf ein Ritzel wirken, und dieses wiederum mit der Zahnstange im Eingriff stehen, über die die Riegelstangen bewegt werden.

Der Erfindung liegt die Aufgabe zugrunde, einen Antrieb der eingangs genannten Art mit einem Getriebe so geringer Bauhöhe zu versehen, daß es unter Verzicht auf im Flügelrahmenprofil vorgesehenen Ausfräsungen in der Kammer zwischen dem Flügel- und dem Blendrahmen angeordnet und befestigt werden kann, und daß bei dem Getriebe Einzelteilführungen von Getriebeteilen übernommen werden.

Diese Aufgabe wird erfindungsgemäß durch die Merkmale des Patentanspruches 1 gelöst.

Bei diesem Getriebe wird ein großer Verstellweg unter Verwendung eines antreibenden und eines abtreibenden Ritzels mit kleinem Durchmesser dadurch erzielt, daß einer translatorischen Bewegung des abtreibenden Ritzels eine Drehbewegung dieses Ritzels überlagert wird und die Summe dieser Bewegungen den Verstellweg der mit dem abtreibenden Ritzel in Eingriff stehenden, mit den Riegelstangen gekoppelten Zahnstange bestimmt. Durch diesen Getriebeaufbau kann ein Getriebe mit einer derart geringen Bauhöhe verwirklicht werden, daß das Getriebegehäuse in die Beschlagaufnahmenut des griffseitigen Flügelrahmenprofils eingeschoben und dort befestigt werden kann. In dieser Beschlagaufnahmenut sind auch die Riegelstangen gleitbar gelagert. Weitere Merkmale der Erfindung ergeben sich aus den Unteransprüchen.

Ein Ausführungsbeispiel der Erfindung ist in den Zeichnungen dargestellt und wird im folgenden beschrieben. Es zeigen:
- Fig. 1: das Getriebe mit zugeordneter Zahnstange im Längsschnitt,
- Fig. 2: das Getriebe nach der Fig. 1 mit einer Erläuterung des Verstellweges der Zahnstange,
- Fig. 3: eine vergrößerte Darstellung des abtreibenden Ritzels des Getriebes mit den zugeordneten Getriebebauteilen im Längsschnitt,
- Fig. 4: einen Schnitt nach der Linie IV-IV in Fig. 3,
- Fig. 5: das über den Handgriff antreibbare Ritzel mit den zugeordneten Getriebebauteilen im Längsschnitt und in vergrößerter Darstellung,
- Fig. 6: einen Schnitt nach der Linie VI-VI in Fig. 5 und
- Fig. 7: einen Längsschnitt durch das griffseitige Flügelrahmenprofil mit eingebautem Getriebe.

Das Getriebe weist ein Getriebegehäuse 1 auf, das, wie sich aus der Fig. 4 ergibt, in Längsrichtung geteilt sein kann und mit Längsnuten 2,3 ausgerüstet ist, so daß es in eine Beschlagaufnahmenut 4 des griffseitigen Flügelrahmenprofils 5 eingeschoben werden kann. Die Randleisten 6 der Beschlagaufnahmenut greifen in die Längsnuten 2 bzw. 3 ein.

Im Getriebegehäuse ist das mittels eines Handgriffs 7 betätigbare Ritzel 8 drehbar gelagert. Dieses Ritzel 8 weist eine Vierkantausnehmung 9 zur Aufnahme des Vierkants 10 des Handgriffes 7 auf. Das Ritzel 8 greift in eine Zahnreihe 10 eines linear bewegbaren Getriebeteils ein, das als Schieber 11 ausgebildet und mit einem Gabelstück 12 versehen ist, in dem ein abtreibendes Ritzel 13 drehbar gelagert ist. Dieses abtreibende Ritzel 13 steht mit einer gehäusefesten Zahnreihe 14 im Eingriff und kämmt mit einer Zahnstange 15, die an ihren Enden Zapfen 16,17 aufweist, die in Bohrungen von Riegelstangen eingeführt werden, so daß die Bewegung der Zahnstange 15 auf diese Riegelstangen übertragen wird.

Aus der Fig. 6 ergibt sich, daß die Zahnstange 15 in Längsrichtung geteilt ist und einen U-förmigen Querschnitt aufweist. Die Zahnstange deckt eine Seite des Getriebegehäuses 1 ab und greift mit nach innen sich erstreckenden Führungsleisten 18 in Längsnuten des Getriebegehäuses ein, die benachbart dem oberen Begrenzungsrand der Seitenwände des Getriebegehäuses liegen.

Aus der Fig. 6 ergibt sich, daß das Getriebegehäuse in eingebautem Zustand sich bis in die Nähe des Bodens 19 der Beschlagaufnahmenut 4 des Flügelrahmenprofils 5 erstreckt und an der Öffnungsseite der Nut mit der zugeordneten Zahnstange 15 in die Kammer zwischen Flügel- und Blendrahmen ragt. Für die Unterbringung des Getriebegehäuses und der zugeordneten Zahnstange 15 entfallen somit zusätzliche Ausnehmungen im Flügelrahmenprofil.

Anhand der Fig. 2 wird die Funktionsweise des Getriebes erläutert.

Das über den Handgriff 7 betätigte Ritzel 8 nimmt eine feste Getriebeposition A am Fensterflügel ein.

In der Mittelstellung des Getriebes ergibt sich eine feste Position des abtreibenden Ritzels 13, die mit dem Buchstaben B bezeichnet wurde.

Betrachtet man nur die Position des Ritzels 13 zum Drehwinkel des Ritzels 8, so ergibt sich jeweils nach einer 90°-Drehung eine Verlagerung des Punktes B nach B₁ bis nach B₂.

Da dem Ritzel 13 durch den Eingriff in die gehäusefeste Zahnreihe 14 eine Drehbewegung aufgezwungen wird, ergibt sich separat betrachtet zwischen dem Punkt B und dem Punkt C eine Distanzveränderung nach C₁ bzw. nach C₂.

Die Verschiebung des Punktes B zum Punkt A mit den Ausschlägen ± x ist mithin eine zweite lineare Bewegung des Punktes C mit den Wegabschnitten ± y überlagert, so daß sich für die angetriebene Zahnstange 15 ein Gesamtweg von ± (x + y) ergibt.

In den Fig. 5 und 6 ist die Lagerung des Ritzels 8 vergrößertdargestellt. Das Ritzel ist in einer Bohrung des Getriebegehäuses mit seinem Kopfkreisdurchmesser drehbar gelagert. Das Ritzel 8 weist auf den Fußkreis der Verzahnung bezogene Lageransätze 21 auf, die eine gute, lastabtragende Lagerung zum Getriebegehäuse 1 sicherstellen.

Aufgrund der Längsteilung des Getriebegehäuses 1 sind für die axiale Begrenzung des Ritzels 8 keine zusätzlichen Vorkehrungen zu treffen, da die Lageransätze 21 auch die axiale Begrenzung im Getriebegehäuse bilden.

Die Vierkantausnehmung 9 des Ritzels 8 ist zur Anschlagseite des Fensterflügels hin geöffnet, so daß der Vierkant 10 des Handgriffes durch eine entsprechende Ausnehmung 22 im Flügelrahmenprofil 5 eingeschoben werden kann und damit das Getriebe auch in Längsrichtung der Beschlagaufnahmenut 4 fixiert wird.

Die Fig. 3 und 4 zeigen die Lagerung des Ritzels 13 in dem Gabelstück 12, das zwei Lagerflansche 25 aufweist, die den Lagerbolzen 26 des Ritzels 13 aufnehmen.

Der Schieber 11, der in dem mit der Zahnreihe 10a versehenen Bereich in der Zahnstange 15 geführt wird, wird zusätzlich mittels der Lagerflansche 25 im Getriebegehäuse geführt.

In der Fig. 7 ist das Getriebe in eingebautem Zustand aufgezeigt. Die Zapfen 16,17 der Zahnstange 15 greifen in endseitige Bohrungen von Riegelstangen 27, 28 , wobei die Riegelstangen in der Beschlaugaufnahmenut 4 geführt sind.

Dadurch daß die beiden Ritzel 8,13 des Getriebes über den Schieber 11 zusammenwirken und nicht ineinandergreifen, kann nahezu die gesamte Getriebebreite für die Ritzel genutzt werden, was in Hinsicht auf die Festigkeit und den Verschleiß der Verzahnung besondere Vorteile bringt. Außerdem kann jedes Ritzel optimal gelagert werden. Der Aufbau des erfindungsgemäßen Getriebes ermöglicht die Wahl kleiner Ritzeldurchmesser bzw. von Durchmessern, die festigkeitsmäßig und auch verzahnungstechnisch eine optimale Ritzelkonstruktion ermöglichen.

Das Getriebe bietet die Möglichkeit, die einzelnen überlagerten Getriebebereiche zu variieren, um die Verstellwege zu ändern.

### Bezugszeichen

- 1: Getriebegehäuse
- 2: Längsnut
- 3: Längsnut
- 4: Beschlagaufnahmenut
- 5: Flügelrahmenprofil
- 6: Randleiste
- 7: Handgriff
- 8: Ritzel
- 9: Vierkantausnehmung
- 10: Zahnreihe
- 11: Schieber
- 12: Gabelstück
- 13: Ritzel
- 14: Zahnreihe
- 15: Zahnstange
- 16: Zapfen
- 17: Zapfen
- 18: Führungsleiste
- 19: Boden
- 21: Lageransatz
- 22: Ausnehmung
- 25: Lagerflansch
- 26: Lagerbolzen
- 27: Riegelstange
- 28: Riegelstange

## Patentansprüche

1. Antrieb eines Riegelstangenbeschlages eines Fensters oder einer Tür, bestehend aus einem am Flügelrahmen drehbar gelagerten Handgriff (7) und einem im Flügelrahmen angeordneten Getriebe mit einem Ritzel (8) und einer Zahnstange (15), wobei die Zahnstange mit Riegelstangen (27,28) gekoppelt ist, **dadurch gekennzeichnet,** daß durch das mittels des Handgriffs (7) antreibbare Ritzel (8) ein Getriebeteil im oder am Getriebegehäuse (1) linear bewegbar ist, an diesem Getriebeteil ein abtreibbares, mit der die Riegelstangen (27,28) bewegenden Zahnstange (15) kämmendes Ritzel (13) gelagert ist, das mit einer gehäusefesten Zahnreihe (14) im Eingriff steht, das linear bewegbare Getriebeteil als mit einem Gabelstück (12) versehener Schieber (11) ausgebildet ist, in dem Gabelstück (12) das abtreibende Ritzel (13) drehbar gelagert ist, an dem dem Gabelstück abgewandten Ende eine mit dem angetriebenen Ritzel (8) in Eingriff stehende Zahnreihe (10a) vorgesehen ist, und die Führung des Schiebers (11) in dem mit der Zahnreihe (10a) versehenen Bereich in der Zahnstange (15) und mit den Lagerflanschen (25) des Gabelstücks (12) im Getriebegehäuse (1) erfolgt.

2. Antrieb nach Anspruch 1, dadurch gekennzeichnet, daß das Getriebegehäuse (1) seitliche Längsnuten (2,3) aufweist, in die Randleisten (6) einer Beschlagaufnahmenut (4) des Flügelrahmens eingreifen, das Getriebegehäuse (1) sich bis zum Boden (19) der Beschlagaufnahmenut erstreckt und auf der gegenüberliegenden Seite mit der zugeordneten Zahnstange (15) in die Kammer zwischen Flügel- und Blendrahmen ragt.

3. Antrieb nach Anspruch 1 oder 2, dadurch gekennzeichnet, daß die Zahnstange (15) im Querschnitt U-förmig ausgebildet ist, eine Gehäuseseite abdeckt und mit nach innen sich erstreckenden Führungsleisten (18) in Nuten des Getriebegehäuses (1) eingreift.

4. Antrieb nach Anspruch 3, dadurch gekennzeichnet, daß die Zahnstange (15) und das Getriebegehäuse (1) in Längsrichtung geteilt sind.

5. Antrieb nach einem der Ansprüche 1 bis 4, dadurch gekennzeichnet, daß eine Vierkantausnehmung (9) des angetriebenen Ritzels (8) zur Anschlagseite des Fensterflügels geöffnet und das Getriebe in Längsrichtung der Beschlagaufnahmenut (4) durch den eingeschobenen Vierkant (10) des Handgriffes (7) fixiert ist.

6. Antrieb nach einem der vorhergehenden Ansprüche, dadurch gekennzeichnet, daß das angetriebene Ritzel (8) mit seinem Kopfkreisdurchmesser in einer Bohrung des Getriebegehäuses (1) drehbar gelagert ist.

7. Antrieb nach einem der Ansprüche 1 bis 6, dadurch gekennzeichnet, daß das Ritzel (8) auf den Fußkreis der Verzahnung bezogene Lageransätze (21) aufweist, die in Ausnehmungen des Getriebegehäuses (1) eingreifen.

## Claims

1. A drive of a lock bar fitting of a window or a door, comprising a handle (7) which is rotatably mounted on the frame of the movable door or window leaf, and a transmission arranged in the door or window leaf frame, having a pinion (8) and a rack (15), wherein the rack is coupled to lock bars (27, 28), characterised in that a transmission member is linearly movable in or on the transmission housing (1) by the pinion (8) which is drivable by means of the handle (7), mounted on said transmission member is a pinion (13) which can produce an output drive and which meshes with the rack (15) moving the lock bars (27, 28) and which is in engagement with a row of teeth (14) which is fixed with respect to the housing, the linearly movable transmission member is in the form of a slider (11) provided with a fork portion (12), the output-drive pinion (13) is rotatably mounted in the fork portion (12), provided at the end remote from the fork portion is a row of teeth (10a) which is in engagement with the driven pinion (8), and the slider (11) is guided in the region provided with the row of teeth (10a) in the rack (15) and with the mounting flanges (25) of the fork portion (12) in the transmission housing (1).

2. A drive according to claim 1 characterised in that the transmission housing (1) has lateral longitudinal grooves (2, 3) into which engage edge bars (6) of a fitting receiving groove (4) of the door or window leaf frame, the transmission housing (1) extends to the bottom (19) of the fitting receiving groove and on the opposite side projects with the associated rack (15) into the chamber between the door or window leaf frame and the fixed frame.

3. A drive according to claim 1 or claim 2 characterised in that the rack (15) is of U-shaped configuration in cross-section, covers over one side of the housing, and engages with inwardly directed guide bars (18) into grooves in the transmission housing (1).

4. A drive according to claim 3 characterised in that the rack (15) and the transmission housing (1) are divided in the longitudinal direction.

5. A drive according to one of claims 1 to 4 characterised in that a quadrangular opening (9) in the driven pinion (8) is open to the jamb side of the window leaf and the transmission is fixed in the longitudinal direction of the fitting receiving groove (4) by the inserted quadrangular member (10) of the handle (7).

6. A drive according to one of the preceding claims characterised in that the driven pinion (8) is rotatably mounted with its addendum circle diameter in a bore in the transmission housing (1).

7. A drive according to one of claims 1 to 6 characterised in that the pinion (8) has mounting projections (21) related to the dedendun circle of the tooth arrangement, which engage into openings in the transmission housing (1).

## Revendications

1. Mécanisme de commande d'une armature de tiges de verrouillage d'une fenêtre ou d'une porte, se composant d'une poignée (7) montée de façon pivotante sur le cadre du battant et d'un engrenage disposé dans le cadre du battant comportant un pignon (8) et une crémaillère (15), la crémaillère étant couplée avec des tiges de verrouillage (27, 28), caractérisé en ce qu'une partie d'engrenage est déplaçable de façon linéaire dans ou sur le carter de protection de l'engrenage (1), par le pignon (8) actionnable au moyen de la poignée (7), en ce que, au niveau de cette partie d'engrenage, est logé un pignon (13) pouvant être mené et engrenant avec la crémaillère (15), déplaçant les tiges de verrouillage (27, 28), et qui est en prise avec un rang denté (14) solidaire du carter, en ce que la partie d'engrenage déplaçable de façon linéaire est conçue comme un curseur (11) pourvu d'une chape (12), que le pignon mené (13) est logé de façon pivotante dans la chape (12), qu'un rang denté (10a) en prise avec le pignon entraîné (8) est prévu à l'extrémité opposée à la chape, et que le guidage du curseur (11) se produit dans la zone pourvue du rang denté (10a) dans la crémaillère (15) et comportant les brides de logement (25) de la chape (12) situées dans le carter de protection de l'engrenage (1).

2. Mécanisme de commande selon la revendication 1, caractérisé en ce que le carter de protection de l'engrenage (1) présente des rainures longitudinales latérales (2, 3), dans lesquelles sont engagés des rebords (6) d'une rainure de logement de l'armature (4) du cadre du battant, que le carter de protection de l'engrenage (1) s'étend jusqu'au fond (19) de la rainure de logement de l'armature et fait saillie sur le côté opposé comportant la crémaillère associée (15), dans la chambre située entre le cadre de battant et le dormant.

3. Mécanisme de commande selon la revendication 1 ou 2, caractérisé en ce que la crémaillère (15) est conformée, en coupe, en forme de U, recouvre le côté du carter et est engagée dans des rainures du carter de protection de l'engrenage (1) par ses barres de guidage (18) s'étendant vers l'intérieur.

4. Mécanisme de commande selon la revendication 3, caractérisé en ce que la crémaillère (15) et le carter de protection de l'engrenage (1) sont partagés dans le sens longitudinal.

5. Mécanisme de commande selon les revendications 1 à 4, caractérisé en ce qu'un évidement carré (9) du pignon entraîné (8) est ouvert vers le côté de butée du châssis de fenêtre et en ce que l'engrenage est fixé dans le sens longitudinal de la rainure de logement de l'armature (4) par le carré intercalé (10) de la poignée (7).

6. Mécanisme de commande selon l'une des revendications précédentes, caractérisé en ce que le pignon entraîné (8) est logé de façon pivotante, par son diamètre de tête, dans un alésage du carter de protection des engrenages (1).

7. Mécanisme de commande selon l'une des revendications 1 à 6, caractérisé en ce que le pignon (8) présente, sur le cercle intérieur de la denture, des épaulements de palier (21) rapportés, qui sont engagés dans des évidements du carter de protection de l'engrenage (1).
